# EUROPÄISCHE PATENTSCHRIFT

(11) **EP 0 452 890 B1**
(45) Veröffentlichungstag und Bekanntmachung des Hinweises auf die Patenterteilung: **02.02.1994**
(21) Anmeldenummer: 91106073.9
(22) Anmeldetag: 16.04.1991
(51) Int. Cl.: E05B 39/02, E05B 65/16, E05C 9/08, E05B 13/00

(54) **Drehstangenverschluss**
Fastener with a rotary bar
Fermeture à barre rotative

(30) Priorität: 18.04.1990 DE 9004426 U
(43) Veröffentlichungstag der Anmeldung: 23.10.1991
(73) Patentinhaber: KARL HILDEBRAND GmbH, D-40699 Erkrath (DE)
(72) Erfinder: Van Hall, Heinz, W - 5620 Velbert 15 (DE)
(74) Vertreter: Heim, Hans-Karl, Dipl.-Ing.

(56) Entgegenhaltungen:
- CH-A- 448 791
- GB-A- 2 191 242
- US-A- 1 493 793
- US-A- 1 728 530

## Beschreibung

Die Erfindung betrifft einen Drehstangenverschluß gemäß Oberbegriff des Anspruchs 1.

Ein derartiger Drehstangenverschluß ist aus dem DE 83 03 077.8 U1 bekannt. Drehstangenverschlüsse der vorbezeichneten Art werden insbesondere für Kofferaufbauten von Lkw oder Containern verwendet, um die Türen kraft- und formschlüssig gegen den Rahmen des Containers verschließen zu können.

Einerseits besteht für diese Drehstangenverschlüsse die Forderung, den Handhebel im Sinne eines "Hebels" zum Öffnen bzw. Schließen der Drehstange benutzen zu können. Zum anderen bedarf es auch einer Anordnungsmöglichkeit des Handhebels parallel zur Drehstange, um nach dem eigentlichen Öffnen des Drehstangenverschlusses die Tür bequemer und einfacher aufziehen zu können. In dieser Aufziehstellung befindet sich daher der Handhebel üblicherweise parallel zu der Drehstange, wobei er über sein drehstangenseitiges Ende und ein fest an der Drehstange z.B. angeschweißtes Lager kraftschlüssig mit dieser verbunden ist.

Diese letztgenannte Lageranordnung des Handhebels in der Aufziehstellung ist bei dem vorgenannten, bekannten Drehstangenverschluß über eine im Lager vorgesehene Schwenkachse und ein Langloch im Handhebel realisiert.

Da die mit derartigen Drehstangen verschlossenen und versehenen Container und Lkw-Kofferaufbauten sehr häufig im Transitverkehr eingesetzt werden und dementsprechend auch den Zollbestimmungen und Zollsicherheiten gerecht werden müssen, hat sich der bekannte Drehstangenverschluß als für den Transitverkehr zu unsicher erwiesen. Dies deshalb, da die Arretierung des Handhebels trotz eventueller Zollversiegelung in der Verriegelungsstellung noch manipulierbar ist.

Unter Berücksichtigung dieser Aspekte liegt daher der Erfindung die **A** **u** **f** **g** **a** **b** **e** zugrunde, einen vorgenannten Drehstangenverschluß sowohl verkehrssicher als auch zollsicher zu gestalten, wobei die Hebelwirkung beim Drehen der Drehstange bzw. die Anordnung des Handhebels als Aufziehhilfe gegeben sein soll.

Diese Aufgabe wird erfindungsgemäß durch die Merkmale des kennzeichnenden Teils des Anspruchs 1 gelöst.

Ein wesentlicher Kerngedanke der Erfindung kann darin gesehen werden, das Zusammenwirken des Handhebels mit dem an der Drehstange befestigten Lager so zu gestalten, daß eine Längsverschiebung über eine Bolzen-Langlochverbindung des Handhebels im Lager möglich ist. Diese Längsverschiebung ist konstruktiv verknüpft mit einem Verschlußriegel, dessen Befestigungsbereiche bzw. Flansche in Längsrichtung des Hebels zu liegen kommen und in Verschlußstellung vollständig vom Hebel abgedeckt werden. Dieser Verschlußriegel weist eine zur Drehstange orientierte Nase auf. Eine entgegengesetzte Orientierung der Nase des Verschlußriegels ist ebenfalls möglich. Im weiteren wird jedoch auf die Ausführungsform der Nase eingegangen, wie sie in Fig. 2 dargestellt ist.

Die Nase dieses Verschlußriegels wird beim Verschließen des Containers durch eine im Verschlußbereich des Handhebels vorgesehene Aussparung geführt und anschließend der Handhebel geringfügig von der Drehstange in Richtung seines Langloches wegbewegt. Hierdurch übergreift bzw. hintergreift die Nase des Verschlußriegels eine Fläche des Handhebels, so daß eine Drehbewegung zur Öffnung der Drehstange blockiert ist. Gleichzeitig wird in dieser Lage eine am Hebel befestigte Sicherung gegen den Verschlußriegel eingeschwenkt, wodurch auch eine Längsbewegung des Handhebels unterbunden ist.

Zur Verhinderung eines Öffnens des Handhebels durch Unbefugte wird zweckmäßigerweise die eingeschwenkte Sicherung über zueinander ausgerichtete Öffnungen mit dem Verschlußriegel, z.B. mittels eines Vorhängeschlosses, gesichert.

In zolltechnischer Hinsicht weist der z.B. aus einem Flacheisen gebogene Handhebel im Verschlußbereich zwei an seinen Seiten abstehende Wangen auf. Die Innenflächen dieser Wangen begrenzen dabei die Aussparung, in der der Verschlußriegel aufgenommen wird. Die Wangen sind zweckmäßigerweise mit etwa parallel zur Drehstange vorgesehenen Öffnungen ausgestattet. Weiterhin ist der Verschlußriegel selbst mit seinem Hauptkörper ebenfalls mit Öffnungen, z.B. einer Rechteckkontur, versehen, die mit den Öffnungen der Wangen im Verschlußzustand fluchten. Auf diese Weise ist es möglich, eine Zollbanderole durch die Wangen des Handhebels und den Verschlußriegel zu führen.

Unter Berücksichtigung der vollständigen Abdeckung der Befestigungsflansche des Verschlußriegels durch den Verschlußteil des Handhebels in geschlossenem Zustand sowie der Sicherung des Handhebels gegen Längsverschieben und die Abstützung zwischen den Wangen des Handhebels und dem Verschlußriegel bietet die Erfindung unter Beibehaltung sicherungstechnischer und einfacher Handhabung einen zollsicheren Drehstangenverschluß.

In einer Weiterbildung der Erfindung wird die Handhabung bei der zoll- und verkehrssicheren Ver- und Entriegelung des Drehstangenverschlusses bei gleichzeitiger weiterer Erhöhung der Sicherung des Handhebels gegen Längsverschiebung durch eine zusätzliche Einrichtung am Handhebel verbessert.

Diese Einrichtung weist zwei schwenkbare, in Längsrichtung verbundene Hebelarme auf, die in Verriegelungsstellung parallel zum Handhebel ausgerichtet sind und über zwei Anlenkpunkte exzenterähnlich auf die Längsverschiebung des Handhebels einwirken.

Am ersten Anlenkpunkt, der zweckmäßigerweise durch die Schwenkachse des Handhebels im Lager gebildet ist, ist der erste Hebelarm, beispielsweise als Lasche geformt und am Lager flächig anliegend schwenkbar befestigt.

Der zweite Anlenkpunkt ist eine Lagerachse im Handhebel, die sich vorteilhafterweise im Bereich zwischen dem Lager- und Verschlußbereich befindet und an welcher der zweite Hebelarm derart fixiert ist, daß er in Verriegelungsstellung den gesamten Verschlußbereich des Handhebels abdeckt.

Zwischen dem ersten und zweiten Anlenkpunkt ist der beide Hebelarme verbindende Schwenkbolzen angeordnet, so daß eine Bewegung des zweiten Hebelarms sowohl über den zweiten Anlenkpunkt auf den Handhebel als auch über den Verbindungsbolzen, den ersten Hebelarm und den Lagerbolzen in der Langlochführung auf den Handhebel übertragen wird.

Die Ver- und Entriegelung des Handhebels durch Hintergreifen bzw. Freigeben der Nase des Verschlußriegels durch eine Fläche des Verschlußbereichs des Handhebels wird durch die zusätzliche Ver- und Entriegelungseinrichtung in einfacher und funktionssicherer Weise verbessert. Dadurch ist die vertikale Bewegung des Handhebels möglich, um parallel zur Drehstange als Aufziehhilfe für die Türe fungieren zu können.

Es ist besonders vorteilhaft, daß die zusätzliche Einrichtung gleichzeitig weitere Möglichkeiten zur Erhöhung der Verkehrs- und Zollsicherheit des Drehstangenverschlusses bietet.

So besteht die Möglichkeit, die zusätzliche Einrichtung am Handhebel verschließbar anzuordnen, indem beispielsweise am freien Ende des zweiten Hebelarms und deckungsgleich im entsprechenden Bereich des Handhebels beispielsweise ein Steckschloß angebracht ist.

Es ist besonders sinnvoll, den zweiten Hebelarm als abgewinkeltes Flacheisen auszubilden, so daß in Verriegelungsstellung eine obere Fläche den Verschlußbereich des Handhebels und den Verschlußriegel nahezu vollständig abdeckt. In Verbindung mit einem Steckschloß wären die gesamte Verschlußeinheit, Verschlußband und Zollplombe vor Manipulationen und unbefugtem Öffnen gesichert. Die Abdeckung des Verschlußbereichs durch den abgewinkelten zweiten Hebelarm bedeutet gleichzeitig einen Schutz vor Verschmutzung.

Das ist besonders vorteilhaft, wenn zusätzlich im Verschlußbereich des Handhebels und des Verschlußriegels eine elektronische Sicherung vorhanden ist, die ein Alarmsignal als Licht- oder akustisches Signal auslöst, wenn der Versuch unternommen wird, die durch die Zusatzeinrichtung bewirkte Abdeckung der Verriegelung unbefugt zu betätigen.

Weitere vorteilhafte Ausführungsformen der Erfindung sind in den Unteransprüchen und der Beschreibung des schematischen Ausführungsbeispiels dargelegt.

Nachfolgend wird die Erfindung anhand eines schematischen Ausführungsbeispiels noch näher beschrieben. Es zeigen:
- Fig. 1: einen erfindungsgemäßen Drehstangenverschluß im Verschlußzustand mit angebrachtem Vorhängeschloß und einer Zollbanderole, im wesentlichen in perspektivischer Ansicht;
- Fig. 2: den in Fig. 1 vom Handhebel weitgehend abgedeckten Verschlußriegel in gleicher Anordnungslage wie nach Fig. 1;
- Fig. 3: den Drehstangenverschluß in perspektivischer Darstellung im geöffneten Zustand, wobei der Handhebel bei Betätigung der Drehstange in Pfeilrichtung und außer Eingriff mit dem Verschlußriegel gezeigt ist;
- Fig. 4: eine Ansicht des Handhebels nach Fig. 3 ohne Sicherung;
- Fig. 5: eine Draufsicht auf die Schmalseite des Handhebels nach Fig. 4;
- Fig. 6: eine Ansicht eines einzelnen Lagers nach den Fig. 1 und 3 ohne Befestigung mit einer Drehstange, jedoch mit schematischer Andeutung des Eingriffsendes des Handhebels in Aufziehstellung;
- Fig. 7: eine Ansicht des Lagers nach Fig. 6 ohne Handhebel;
- Fig. 8: eine Draufsicht auf das Lager nach Fig. 6, jedoch ohne Handhebel;
- Fig. 9: eine Sicherung für den Handhebel zur Blockierung einer Längsverschiebung desselben gegenüber dem Verschlußriegel, etwa in der Lage nach Fig. 1;
- Fig. 10: einen erfindungsgemäßen Drehstangenverschluß mit verschlossener Ver- und Entriegelungseinrichtung in perspektivischer Darstellung;
- Fig. 11: einen erfindungsgemäßen Drehstangenverschluß in perspektivischer Darstellung mit betätigter Ver- und Entriegelungseinrichtung;
- Fig. 12: einen Verschlußriegel des Drehstangenverschlusses, der in den Fig. 10 und 11 nahezu vollständig abgedeckt ist und
- Fig. 13: einen erfindungsgemäßen Drehstangenverschluß in perspektivischer Darstellung in geöffnetem Zustand und außer Eingriff vom Verschlußriegel mit abgenommenem ersten Hebelarm.

Die perspektivische Ansicht nach Fig. 1 zeigt einen Drehstangenverschluß 1, der im wesentlichen die vertikale Drehstange 2 aufweist, an der z.B. angeschweißt ein davon etwa senkrecht abstehendes Lager 3 vorgesehen ist. Im Lager 3 geführt ist das drehstangenseitige Ende eines Handhebels 5, der beispielsweise aus einem Flacheisen gebogen sein kann.

Dieser Handhebel 5 weist im Bereich der Drehstange 2 einen Lagerbereich 9, im mittleren Teil einen Verschlußbereich 8 und im linken Bereich den eigentlichen Griffbereich 7 auf. Der Verschlußbereich hat zwei davon etwa senkrecht abstehende Wangen 15, die mit einer senkrechten Öffnung 31 (Fig. 3) versehen sind. Des weiteren ist im linken Bereich des Verschlußbereichs, z.B. mittels eines Nietbolzens 23, eine Sicherung 14 drehbar um den Nietbolzen angebracht.

In Fig. 2 ist der Verschlußriegel 10 ebenfalls perspektivisch gezeigt. Der Verschlußriegel 10 hat im wesentlichen einen Hauptkörper, der mit einer Nase 11 in Richtung zur Drehstange 2 von einer in Längsrichtung des Handhebels 5 ausgebildeten Platte mit Befestigungsbereichen 36 absteht. Diese Befestigungsbereiche 36 sind beispielsweise mit Senkschrauben gegen die entsprechende Tür des Containers fixiert. Im Beispiel ist im Hauptkörper senkrecht, also etwa parallel zur Drehstange 2, eine Öffnung 30 vorgesehen, die den hohlen Hauptkörper nach unten durchsetzt. Des weiteren ist in der gegen die Sicherung 14 zu liegen kommenden Fläche 39 eine weitere Öffnung 28 vorhanden.

In der perspektivischen Darstellung nach Fig. 3 befindet sich der Handhebel 5 gerade in Drehstellung, so daß in Pfeilrichtung eine starre Verbindung über das Lager 3 mit der Drehstange 2 hergestellt ist. In dieser Lage ist der Handhebel 5 längs des Langloches 6 nach vorne gegen die Drehstange geschoben, wobei ein Bolzen 16, der im U-förmigen Lagerteil 3 fixiert ist, die Längsverschiebung des Handhabels 5 führt.

In Fig. 3 wird die Formgebung des Handhebels 5 besonders deutlich. So fluchten etwa Lagerbereich 9 und Griffbereich 7 des Handhebels miteinander, während der Verschlußbereich 8 eine in Richtung zur Containertür und der Platte des Verschlußriegels 10 gekröpfte bzw. gebogene Anlagefläche aufweist. Die etwa als langgezogenes "S" vorgesehene Biegeform zwischen Verschluß- und Griffbereich gestattet somit jederzeit ein gutes Erfassen und Hintergreifen des Griffbereichs 7, während der Verschlußbereich flächenbündig gegen die Platte des Verschlußriegels 10 aufliegt. Durch diese Auflage, die eine Überdeckung der Befestigungsbereiche 36 gewährleistet, kann der Verschlußriegel in Verschlußstellung von Unbefugten nicht manipuliert werden.

Im Verschlußbereich 8 weist der Handhebel 5 zwischen den Wangen 15 eine rechteckförmige Aussparung 12 (Fig. 4) auf. Des weiteren ist am Handhebel verschwenkbar eine Sicherung 14 (Fig. 9), vorzugsweise über einen Nietbolzen 23, durch eine Öffnung 25 mit dem Handhebel befestigt. Diese Sicherung 14 ist in Fig. 3 (Öffnungsstellung) aus der Verschlußlage (Fig. 1) nach oben gedreht, bis ihre obere Flächenkante in der Anlage gegen die Abkröpfung zum Griffbereich 7 gelangt.

In der in Fig. 3 gezeigten Stellung wird der Handhebel 5 in Richtung auf den Verschlußriegel 10 bewegt, wobei die Aussparung 12 der maximalen Länge des Zentralkörpers einschließlich der Nase 11 des Verschlußriegels entspricht. Der wesentliche Teil des Zentralkörpers mit der Öffnung 30 und der Nase 11 gelangt damit durch die Aussparung 12 des Handhebels 5. Anschließend wird eine in Richtung zum Griffbereich 7, also von der Drehstange 2 weg gerichtete Längsbewegung des Handhebels 5 durchgeführt, so daß die Nase 11 mit ihrem Hinterschnitt das Flacheisen des Hebels an der Aussparung 12 in Richtung zur Drehstange 2 übergreift. Nunmehr wird die Sicherung 14 aus der in Fig. 3 gezeigten Stellung in Richtung zur Aussparung bzw. zum Verschlußriegel 10 gedreht, wobei die die Öffnung 27 aufweisende Fläche 38 etwa gegen die Rückfläche 39 des Hauptkörpers des Verschlußriegels 10 zu liegen kommt.

Nach Einführen eines Vorhängeschlosses 29 durch die Öffnungen 28 und 27 und eine Anbringung einer Zollbanderole 32 durch die Öffnungen 31 und 30 erreicht man die in Fig. 1 gezeigte zollsichere Verschlußstellung des Drehstangenverschlusses 1.

In dieser letztgenannten Lage greift die Nase 11 auf die Außenseite 13 des Handhebels, während der Handhebel 5 selbst im Langloch einen Anschlag gegen den im Lager befindlichen Bolzen 16 erfährt.

Um jedoch auch eine optimale Aufzugstellung zu erreichen, kann der Handhebel nach Öffnung, wie es in Fig. 3 gezeigt ist, in eine Lage gebracht werden, die in Fig. 6 schematisch dargestellt ist. Das drehstangenseitige Ende des Handhebels 5 ist als verjüngtes Eingriffsende 21 gestaltet, wobei diese etwa trapezförmige Verjüngung am Ende des Langlochs 6 ansetzt. Aufgrund des nach unten offenen Lagers 3 ist es daher möglich, den Handhebel 5 in der in Fig. 3 dargestellten Lage nach unten zu verschwenken, also parallel zur Längsrichtung der Drehstange 2 auszurichten. Hierbei gelangt das verjüngte Eingriffsende 21 bei einer leichten Aufwärtsbewegung des Handhebels 5 in die Öffnung der Aussparung 34. Durch das U-förmige Lager und den Eingriff des Eingriffsendes 21 mit der Aussparung 34 erhält man eine formschlüssige Aufziehstellung, die ein fixiertes, sicheres Öffnen der Containertür erleichtert.

Wie in Fig. 7 und 8 gezeigt, weist das Lager 3 im wesentlichen U-Form auf, wobei der Abstand zwischen den Schenkeln etwa der Stärke des Flacheisens des Handhebels entspricht und auch die Höhe des Lagers 3 der Breite des Handhebels im wesentlichen angepaßt ist.

Die Sicherung 14 nach Fig. 9 ist in ihrem Abstand Lochachse zur Fläche 38 so bemessen, daß nach Einlegung dieser Sicherung 14, wie es in Fig. 1 gezeigt ist, eine Längsverschiebung des Handhebels 5 unmöglich ist. Zum anderen wird die eingelegte Sicherung 14 über die Öffnung 27, z.B. mittels eines Vorhängeschlosses 29, gegenüber dem Verschlußriegel 10 abgeschlossen.

Die perspektivische Ansicht nach Fig. 10 zeigt eine zweite Ausbildung des erfindungsgemäßen Drehstangenverschlusses 1, bei der die Längsverschiebung des Handhebels 5 bei gleichzeitiger Erhöhung der Zollsicherheit mit Hilfe einer zusätzlichen Ver- und Entriegelungseinrichtung 40 verbessert ist.

Diese zusätzliche Einrichtung 40 weist zwei Hebelarme 41,42 auf, die mit einem Verbindungsbolzen 46 in Längsrichtung verbunden sind und die sich in Verriegelungsstellung parallel zum Handhebel 5 erstrecken. Dabei reicht der zweite Handhebel 42, den Verschlußbereich 8 des Handhebels 5 abdeckend, mit seinem freien Ende bis an den Griffbereich 7 des Handhebels 5, wo er in einem gekröpften Teil des Handhebels 5 flächig anliegt.

In diesem Ausführungsbeispiel ist der zweite Hebelarm aus einem rechtwinklig gebogenen Flacheisen hergestellt, so daß eine obere Abdeckfläche 52 die Wangen 15 des Handhebels 5 sowie die Befestigungsbereiche 36 des Verschlußriegels 10 von oben abdeckt (s. Fig. 11 und 12).

Die Verriegelungsstellung des Handhebels 5 im Verschlußriegel 10 ist mit einer Zollplombe 32 gesichert. Zusätzlich ist die Ver- und Entriegelungseinrichtung 40 mit Hilfe eines Steckschlosses 55 am Handhebel 5 angeschlossen. Diese Verschließbarkeit ist einem Verschließen mittels Vorhängeschloß vorzuziehen, da sie eine erhöhte Sicherheit und eine leichtere Handhabung ermöglicht.

Die Zusatzeinrichtung 40 weist zwei Anlenkpunkte auf, zwischen denen der Verbindungsbolzen 46 beider Hebelarme 41,42 angeordnet ist (s.Fig. 10,11 und 13).

Als erster Anlenkpunkt dient die Schwenkachse 4 des Lagers 3, an der das drehstangenseitige Ende des ersten Hebelarms 41 schwenkbar gelagert ist und gleichzeitig der Handhebel 5 über das Langloch 6.

Als zweiter Anlenkpunkt ist ein Bolzen 44 im Handhebel 5 im Teil zwischen Lagerbereich 3 und Verschlußbereich 8 angeordnet, an dem der zweite Hebelarm 42 schwenkbar befestigt ist.

Durch diese exzenterähnliche Ausbildung der Zusatzeinrichtung 40 und deren Anordnung am Lager 3 bzw. am Handhebel 5 wird eine leichtere Ver- oder Entriegelung ermöglicht, da beim Hochschwenken des zweiten Hebelarms 42 die die Nase 11 des Verschlußriegels 10 hintergreifenden Flächen des Verschlußbereichs 8 des Handhebels 5 zur Drehstange 2 hin bewegt werden, so daß der Handhebel 5 dann ungehindert vom Verschlußriegel 10 entfernt, nach unten geschwenkt und zum Aufziehen der Tür eines Containers oder Kofferaufbaues benutzt werden kann.

Die Fig. 12 und 13 zeigen die deckungsgleichen Öffnungen im Verschlußriegel 10 und in den Wangen 15 des Handhebels 5 für eine elektronische Sicherungseinrichtung 57, deren Sensor beispielsweise im Hebelarm 42 angeordnet sein kann, so daß eine weitere Sicherheitsvorkehrung gegen unbefugtes Manipulieren oder gewaltsames Öffnen des Drehstangenverschlusses gegeben ist.

Der erfindungsgemäße Drehstangenverschluß 1 stellt daher in einfacher Weise einen nicht manipulierbaren, zollsicheren Verschluß für Kofferaufbauten oder Container dar.

## Patentansprüche

1. Drehstangenverschluß an Türen von Kofferaufbauten für Lastkraftwagen oder Containern
mit einer an einer Tür gelagerten Drehstange (2), an der drehfest ein Lager (3) mit einer Schwenkachse für einen Handhebel (5) angeordnet ist, der über ein in Längsrichtung vorgesehenes Langloch (6) in Verschlußstellung senkrecht zur Drehstange (2) angeordnet und zum Aufziehen der Tür parallel zur Drehstange (2) verschwenkbar ist, und der einen Griffbereich (7), einen Verschlußbereich (8) und einen mit dem Lager (3) in Eingriff stehenden Lagerbereich aufweist,
mit einem an der Tür befestigten Verschlußriegel (10), gegen den der Handhebel (5) in Verschlußstellung verschließbar ist,
dadurch **gekennzeichnet**,
daß der Verschlußriegel (10) senkrecht zur Drehstange (2) eine Nase (11) aufweist, die in Verschlußstellung formschlüssig über eine Aussparung (12) den Verschlußbereich (8) des Handhebels (5) auf dessen der Tür abgewandten Seite (13) mindestens partiell übergreift, und
daß der Handhebel (5) mindestens durch eine Sicherung (14,40) relativ zum Verschlußriegel (10) festlegbar ist.

2. Drehstangenverschluß nach Anspruch 1,
dadurch **gekennzeichnet**,
daß die Sicherung (14) ein am Handhebel (5) um eine senkrechte Achse (23) hierzu verschwenkbares, in Verschlußstellung eine Längsverschiebung des Handhebels (5) relativ zum Verschlußriegel (10) blockierendes Blockierglied ist.

3. Drehstangenverschluß nach Anspruch 1 oder 2,
dadurch **gekennzeichnet**,
daß die Sicherung (14) und der Verschlußriegel (10) über zueinander orientierte Öffnungen (27,28), z.B. mittels eines Vorhängeschlosses (29) gegeneinander fixierbar sind.

4. Drehstangenverschluß nach einem der Ansprüche 1 bis 3,
dadurch **gekennzeichnet**,
daß das Langloch (6) oder ein die Schwenkachse (4) bildender Bolzen (16) im Handhebel (5) oder im Lager (3) vorgesehen sind.

5. Drehstangenverschluß nach einem der Ansprüche 1 bis 4,
dadurch **gekennzeichnet**,
daß der Handhebel (5) am Verschlußbereich (8) zwei, beidseitig der Aussparung (12) abstehende Wangen (15) aufweist, die zu einer im Verschlußriegel (10) etwa parallel zur Drehstange (2) durchgehenden Öffnung (30) dazu komplementäre Öffnungen (31) für ein Verschlußband (32) aufweisen.

6. Drehstangenverschluß nach einem der Ansprüche 1 bis 5,
dadurch **gekennzeichnet**,
daß das den Drehstangen zugewandte Ende des Handhebels (5) in Längsrichtung das Lochloch (6) aufweist und ein verjüngtes Eingriffsende (21) hat.

7. Drehstangenverschluß nach einem der Ansprüche 1 bis 6,
dadurch **gekennzeichnet**,
daß das Lager (3) etwa U-förmig das drehstangenseitige Ende des Handhebels (5), insbesondere von oben, umgreift und oberhalb der Schwenkachse (4) eine Aussparung (34) für einen formschlüssigen Eingriff des verjüngten Eingriffendes (21) des Handhebels (5) in Aufziehstellung aufweist.

8. Drehstangenverschluß nach einem der Ansprüche 1 bis 7,
dadurch **gekennzeichnet**,
daß der Verschlußriegel (10) Befestigungsbereiche (36) aufweist, die in Verschlußstellung des Handhebels (5) durch diesen abgedeckt sind.

9. Drehstangenverschluß nach einem der Ansprüche 1, 4 bis 8,
dadurch **gekennzeichnet**,
daß eine exzenterähnlich den Handhebel (5) beeinflußbare Ver- und Entriegelungseinrichtung (40) parallel zum Handhebel (5) angebracht ist.

10. Drehstangenverschluß nach Anspruch 9,
dadurch **gekennzeichnet**,
daß die Ver- und Entriegelungseinrichtung (40) aus zwei in Längsrichtung verbundenen, vertikal um jeweils einen Anlenkpunkt schwenkbaren Hebelarmen (41,42) besteht.

11. Drehstangenverschluß nach Anspruch 9 und 10,
dadurch **gekennzeichnet**,
daß der Anlenkpunkt des ersten Hebelarms (41) die Schwenkachse (4) im Lager (3) ist und der Anlenkpunkt des zweiten Hebelarms (42) eine Achse (44) im Handhebel (5) ist, welcher nahe dem Verbindungsbolzen (46) angeordnet ist.

12. Drehstangenverschluß nach einem der Ansprüche 9 bis 11,
dadurch **gekennzeichnet**,
daß der Hebelarm (42) in Verriegelungsstellung den Verschlußbereich (8) mindestens an der der Tür abgewandten Seite des Handhebels (5) abdeckt.

13. Drehstangenverschluß nach einem der Ansprüche 9 bis 12,
dadurch **gekennzeichnet**,
daß die Ver- und Entriegelungseinrichtung (40) am Handhebel (5) verschließbar ist.

14. Drehstangenverschluß nach einem der Ansprüche 9 bis 13,
dadurch **gekennzeichnet**,
daß im Verschlußriegel (10) und/oder im Verschlußbereich (8) des Handhebels (5) eine elektronische Sicherung (57) angeordnet ist, die mit der Ver- und Entriegelungseinrichtung (40) verbunden ist.

## Claims

1. Revolving rod lock on doors of trunk structures for trucks or containers with a revolving rod (2) mounted on a door and on which is placed in non-rotary manner a bearing (3) with a pivot for a hand lever (5), which is in closed position perpendicular to the revolving rod (2) by means of an elongated hole (6) in the longitudinal direction and for opening the door is pivotable parallel to the revolving rod (2) and which has a gripping area (7), a closure area (8) and a bearing area in engagement with the bearing (3), with a closure bolt (10) fixed to the door against which can be closed the hand lever (5) in the closed position,
**characterized** in
that the closure bolt (10) has a protuberance (11) perpendicular to the revolving rod (2) and which in the closed position positively at least partly engages by means of a recess (12) over the closure area (8) of the hand lever (5) on its side (13) remote from the door and that the hand lever (5) can be fixed relative to the closure bolt (10) by a securing means (14, 40).

2. Revolving rod lock according to claim 1,
**characterized** in
that the securing means (14) is a blocking member blocking a longitudinal displacement of the hand lever (5) relative to the closure bolt (10) in the closed position and which is pivotable on the hand lever (5) about a vertical pin (23).

3. Revolving rod lock according to claim 1 or 2,
**characterized** in
that via openings (27, 28) oriented with respect to one another, the securing means (14) and the closure bolt (10) can be fixed against one another, e.g. by means of a padlock (29).

4. Revolving rod lock according to one of the claims 1 or 3,
**characterized** in
that the elongated hole (6) or a pin (16) forming the pivot (4) are provided in the hand lever (5) or in the bearing (3).

5. Revolving rod lock according to one of the claims 1 to 4,
**characterized** in
that the hand lever (5) on the closure area (8) has two side plates (15) projecting on either side of the recess (12) and which have openings (31) for a closing band (32) complimentary to an opening (30) roughly parallel to the revolving rod (2) in the closure bolt (10).

6. Revolving rod lock according to one of the claims 1 to 5,
**characterized** in
that the end of the hand lever (5) facing the revolving rods has the elongated hole (6) in the longitudinal direction and a tapered engagement end (21).

7. Revolving rod lock according to one of the claims 1 to 6,
**characterized** in
that the bearing (3) engages in approximately U-shaped manner around the revolving rod-side end of the hand lever (5) and in particular from above and above the pivot (4) has a recess (34) for a positive engagement of the tapered engagement end (21) of the hand lever (5) in the open position.

8. Revolving rod lock according to one of the claims 1 to 7,
**characterized** in
that the closure bolt (10) has fixing areas (36), which in the closed position of the hand lever (5) are covered by the latter.

9. Revolving rod lock according to one of the claims 1, 4 to 8,
**characterized** in
that a locking and unlocking device (40) influencing the hand lever (5) in eccentric-like manner is fitted parallel to the hand lever (5).

10. Revolving rod lock according to claim 9,
**characterized** in
that the locking and unlocking device (40) comprises two longitudinally connected lever arms (41, 42) vertically pivotable about in each case one articulation point.

11. Revolving rod lock according to claim 9 and 10,
**characterized** in
that the articulation point of the first lever arm (41) is the pivot (4) in the bearing (3) and the articulation point of the second lever arm (42) is a pin (44) in the hand lever (5), which is located close to the connecting bolt (46).

12. Revolving rod lock according to one of the claims 9 to 11,
**characterized** in
that the lever arm (42) in the locked position covers the closure area (8) at least on the side of the hand lever (5) remote from the door.

13. Revolving rod lock according to one of the claims 9 to 12,
**characterized** in
that the locking and unlocking device (40) can be closed on the hand lever (5).

14. Revolving rod lock according to one of the claims 9 to 13,
**characterized** in
that in the closure bolt (10) and/or in the closure area (8) of the hand lever (5) is provided an electronic securing means (57), which is connected to the locking and unlocking device (40).

## Revendications

1. Serrure à espagnolette pour coffre de camion ou de conteneur avec une barre tournante (2) montée sur la porte et qui est munie solidairement en rotation d'un palier (3) avec un axe de pivotement pour une poignée (5) qui est prévue au-dessus d'un trou oblong (6) dans la direction longitudinale, en position de verrouillage, perpendiculairement à la barre tournante (2) et qui peut pivoter parallèlement à la barre tournante (2) pour ouvrir la porte et la poignée comporte une zone de préhension (7), une zone de verrouillage (8) et une zone de palier en prise avec le palier (3),
avec un verrou (10) fixé à la porte et qui peut être bloqué en position de fermeture sur la poignée (5),
caractérisée en ce que
le verrou (10) comporte un bec (11) perpendiculaire à la barre tournante (2), ce bec venant prendre en position de verrouillage par une liaison par la forme à travers une découpe (12) par-dessus la zone de verrouillage (8) de la poignée (5) en passant par-dessus cette zone au moins partiellement du côté (13) opposé à la porte et
la poignée (5) se fixe par rapport au verrou (10) par au moins un moyen de fixation (14, 40).

2. Espagnolette selon la revendication 1, caractérisée en ce que le moyen de sécurité (14) est un organe de blocage susceptible de pivoter sur la poignée (5) autour d'un axe (23), perpendiculaire, pour passer en position de verrouillage de la poignée (5) par rapport au verrou (10).

3. Espagnolette selon la revendication 1 ou 2, caractérisée en ce que le moyen de fixation (14) et le verrou (10) se fixent l'un par rapport à l'autre par des ouvertures (27, 28) orientées l'une vers l'autre, par exemple à l'aide d'un cadenas (29).

4. Espagnolette selon l'une des revendications 1 à 3, caractérisée en ce que le trou oblong (6) ou un goujon (16) formant l'axe de pivotement (4) sont prévus dans la poignée (5) ou dans le palier (3).

5. Espagnolette selon l'une des revendications 1 à 4, caractérisée en ce que la poignée (5) comporte, dans la zone de verrouillage (8), deux joues (15) en saillie, bordant la découpe (12), et qui ont des ouvertures (31) complémentaires à une ouverture traversante (30) réalisée dans le verrou (10) sensiblement parallèlement à la barre tournante (2) pour recevoir un ruban de scellement (32).

6. Espagnolette selon l'une des revendications 1 à 5, caractérisée en ce que l'extrémité de la poignée (5) tournée vers la barre tournante comporte dans la direction longitudinale un trou oblong (6) et une extrémité de prise (21) allant en diminuant.

7. Espagnolette selon l'une des revendications 1 à 6, caractérisée en ce que le palier (3) vient prendre notamment par-dessus, sensiblement à la manière d'un U, l'extrémité de la poignée (5) du côté de la barre tournante et comporte, au-dessus de l'axe de pivotement (4), une découpe (34) pour permettre à l'extrémité rétrécie (21), pénétrante, de la poignée (5), une pénétration avec liaison de forme en position tirée.

8. Espagnolette selon l'une des revendications 1 à 7, caractérisée en ce que le verrou (10) comporte des zones de fixation (36) qui sont recouvertes par la poignée (5) lorsque cette dernière est en position de fermeture.

9. Espagnolette selon l'une des revendications 1, 4 à 8, caractérisée par un dispositif de verrouillage et de déverrouillage (40) prévu parallèlement à la poignée (5) et qui peut agir sur la poignée (5) à la manière d'un excentrique.

10. Espagnolette selon la revendication 9, caractérisée en ce que le dispositif de verrouillage et de déverrouillage (40) se compose de deux bras de levier (41, 42) reliés dans la direction longitudinale et susceptibles de pivoter verticalement autour d'un point d'articulation respectif.

11. Espagnolette selon les revendications 9 et 10, caractérisée en ce que le point d'articulation du premier bras de levier (41) est le pivot (4) du palier (3) et le point d'articulation du second bras de levier (42) est un axe (44) dans la poignée (5) qui est prévu au voisinage du goujon de liaison (46).

12. Espagnolette selon l'une des revendications 9 à 11, caractérisée en ce que le bras de levier (42) recouvre en position de verrouillage la zone de verrouillage (8) au moins du côté de la poignée (5) non tourné vers la porte.

13. Espagnolette selon l'une des revendications 9 à 12, caractérisée en ce que le dispositif de verrouillage et de déverrouillage (40) peut être verrouillé sur la poignée (5).

14. Espagnolette selon l'une des revendications 9 à 13, caractérisée par une sécurité électronique (57) prévue dans le verrou (10) et/ou dans la zone de verrouillage (8) de la poignée (5), cette sécurité étant reliée au dispositif de verrouillage et de déverrouillage.
